# EUROPÄISCHE PATENTANMELDUNG

(11) **EP 2 444 615 A1**
(43) Veröffentlichungstag der Anmeldung: **25.04.2012**
(21) Anmeldenummer: 11184340.5
(22) Anmeldetag: 07.10.2011
(51) Int. Cl.: F01N 13/10, F02M 25/07

(54) **Abgasführungsvorrichtung für eine Verbrennungskraftmaschine**

(30) Priorität: 20.10.2010 DE 102010048793
(71) Anmelder: Pierburg GmbH, 41460 Neuss (DE)
(72) Erfinder: Hüsges, Hans-Jürgen, 47877 Willich (DE); Kühnel, Hans-Ulrich, 41239 Mönchengladbach (DE)
(74) Vertreter: Patentanwälte ter Smitten Eberlein Rütten Partnerschaftsgesellschaft

(57) **Zusammenfassung**

Es sind Abgasführungsvorrichtung für eine Verbrennungskraftmaschine mit einem Abgaskrümmer (2) mit einem Gehäuse (7), in dem zumindest ein Abgaskanal (10, 12), mehrere Abgaseinlässe (4, 6), welche mit Abgaskanälen des Kurbelgehäuses fluidisch verbunden sind und zumindest ein Abgasauslass (14) ausgebildet sind, einem Abgasrückführventil (30), welche direkt am Abgaskrümmer (2) angeordnet ist und zumindest einem Kühlmittelkanal, der im Gehäuse (7) des Abgaskrümmers (2) ausgebildet ist, bekannt.
Rückgeführte Abgas muss jedoch bei derartigen Abgaskrümmern zusätzlich gekühlt werden, um die Emissionswerte zu erfüllen.

Es wird daher erfindungsgemäß vorgeschlagen, dass im Gehäuse (7) des Abgaskrümmers (2) ein Wärmetauscher (42) ausgebildet ist, dessen Durchströmung über das Abgasrückführventil (30) regelbar ist, wobei der erste Abgasauslass (14) des Abgaskrümmers (2) stromaufwärts des Wärmetauschers (42) angeordnet ist und ein zweiter Abgasauslass (62) des Abgaskrümmers (2) stromabwärts des Wärmetauschers (42) angeordnet ist.

So entsteht ein Abgaskrümmer mit integriertem Abgaskühler, wodurch gute Kühlerwirkungsgrade bei gleichzeitig geringem Montageaufwand und Bauraum erzielt werden.

## Beschreibung

Die Erfindung betrifft eine Abgasführungsvorrichtung für eine Verbrennungskraftmaschine mit einem Abgaskrümmer mit einem Gehäuse, in dem zumindest ein Abgaskanal, mehrere Abgaseinlässe, welche mit Abgaskanälen eines Zylinderkopfes oder eines Kurbelgehäuse fluidisch verbunden sind und zumindest ein Abgasauslass ausgebildet sind, einem Abgasrückführventil, welches direkt am Abgaskrümmer angeordnet ist und zumindest einem Kühlmittelkanal, der im Gehäuse des Abgaskrümmers ausgebildet ist.

Abgaskrümmer zur Aufnahme des Abgases aus den Verbrennungsräumen des Verbrennungsmotors werden zumeist aus hochtemperaturfestem Guss, wie beispielsweise Grauguss, hergestellt, da sonst die maximal zulässige thermische Belastung der Bauteile überschritten würde. Die bekannten Abgaskrümmer verfügen üblicherweise über ein, zwei oder drei Abgasauslässe, je nachdem, ob der Verbrennungsmotor mit oder ohne Turbolader ausgeführt ist und ob eine Abgasrückführung direkt den Abgaskrümmer als Abzweigung verwendet oder die Abzweigung zur Abgasrückführung erst hinter dem Abgaskrümmer angeordnet wird. Im Falle des Abzweigens am Abgaskrümmer wird ein Abgasrückführventil gegebenenfalls direkt am Abgaskrümmergehäuse befestigt. In der weiterführenden Abgasleitung zum Saugrohr wird in modernen Verbrennungsmotoren üblicherweise ein Abgaskühler angeordnet, um die Schadstoffemissionen in bekannter Weise reduzieren zu können.

Derartige bekannte Abgasführungen weisen jedoch einen hohen Montageaufwand und Platzbedarf auf. Aus diesem Grund wird in der DE 10 2007 053 126 A1 eine Abgasführung vorgeschlagen, bei der im Abgaskrümmer Kühlmittelkanäle ausgebildet sind, die den Abgaskrümmer kühlen, so dass dessen thermische Belastung reduziert wird, wodurch der Abgaskrümmer als Blechteil oder Aluminiumgussteil ausgeführt werden kann. Zusätzlich wird vollständig auf einen Abgasrückführungskühler verzichtet und das Abgasrückführventil direkt an den Abgaskrümmer geflanscht. Hierdurch werden der benötigte Bauraum und der Montageaufwand reduziert.

Nachteilig ist jedoch, dass die Kühlwirkung zur Optimierung der Schadstoffemissionen häufig nicht ausreichend hoch ist oder ein zu hoher Energieeintrag in das Kühlmittel erfolgt, da dieses unabhängig von der zurückgeführten Abgasmenge immer die gesamte Abgasmenge kühlt, was auch zu einem schlechteren Wirkungsgrad eines gegebenenfalls hinter dem Abgaskrümmer angeordneten Turbolader führt. Die Ansprechzeit eines Oxidationskatalysators wird durch die längere Warmlaufzeit des Motors in diesem Fall verlängert.

Es stellt sich daher die Aufgabe eine Abgasführungsvorrichtung zu schaffen, mit der nicht nur der Montageaufwand und der benötigte Bauraum möglichst gering sind, sondern zusätzlich ein guter Kühlwirkungsgrad für das zurückgeführte Abgas erreicht wird, wodurch Schadstoffemissionen weiter verringert werden können. Des Weiteren ist es wünschenswert, eine möglichst genaue Temperatursteuerung zu ermöglichen und den Turboladerwirkungsgrad zu erhalten.

Diese Aufgabe wird durch den kennzeichnenden Teil des Hauptanspruchs gelöst. Dadurch, dass im Gehäuse des Abgaskrümmers ein Wärmetauscher ausgebildet ist, dessen Durchströmung über das Abgasrückführventil regelbar ist, wobei der erste Abgasauslass des Abgaskrümmers stromaufwärts des Wärmetauschers angeordnet ist und ein zweiter Abgasauslass des Abgaskrümmers stromabwärts des Wärmetauschers angeordnet ist, wird erreicht, dass innerhalb des Gehäuses des Abgaskrümmers auch die Regelung und Kühlung des zurückgeführten Abgases verwirklicht wird. Insbesondere können hohe Kühlwirkungsgrade für das zurückgeführte Abgas erzielt werde, ohne zusätzliche Bauteile verwenden zu müssen. Eine Kühlung des nicht zum Saugrohr zurückgeführten Abgases kann wahlweise durchgeführt oder verhindert werden. Es wird eine kompakte und leicht zu montierende Einheit geschaffen.

Vorzugsweise bildet der Kühlmittelkanal des Abgaskrümmers einen Kühlmittelmantel des Wärmetauschers, so dass keine zusätzlichen Kanäle im Abgaskrümmer ausgebildet werden müssen. Hierdurch wird die Herstellung vereinfacht.

In einer vorteilhaften Ausbildung der Erfindung ist der stromaufwärts des Abgasrückführventils und des Wärmetauschers angeordnete Abgaskanal des Abgaskrümmers zumindest teilweise von Bereichen des Kühlmittelmantels umgeben. Bei einer derartigen Ausgestaltung kann der Abgaskrümmer anstatt aus thermisch belastbare Grauguss aus einem Leichtmetalguss hergestellt werden, ohne thermisch aufgrund des heißen Abgases überlastet zu werden.

Zur Minimierung des Bauraumbedarfs und zur Vereinfachung der Anordnung der Kühlmittelkanäle sind der zumindest eine Abgaskanal und der Wärmetauscher im Wesentlichen parallel zueinander angeordnet und zumindest teilweise in entgegengesetzter Richtung durchströmt.

Vorteilhafterweise führt der erste Abgasauslass zu einem Turbolader und ist zweiflutig ausgebildet, wobei die erste Flut mit einem ersten Abgaskanal verbunden ist, der mit einer ersten Zylindergruppe fluidisch verbunden ist und die zweite Flut mit einem zweiten Abgaskanal verbunden ist, der mit einer zweiten Zylindergruppe fluidisch verbunden ist, wobei der erste und der zweite Abgaskanal parallel zueinander angeordnet sind und jeweils eine Verbindung zu Einlasskammern des Abgasrückführventils aufweisen. Dies führt zu günstigen Strömungsverhältnissen im Abgaskrümmer und bei der Anströmung des Turboladers.

Vorzugsweise ist das Gehäuse des Abgaskrümmers ein Leichtmetallgussteil, wodurch Gewicht reduziert wird, was zu einem Kraftstoffverbrauchsvorteil führt.

In einer weiteren vorteilhaften Ausführung ist am Abgaskrümmer ein Kühlmittelventil vorgesehen, über welches der Kühlmittelstrom abschaltbar ist. Beim Kaltstart der Verbrennungskraftmaschine kann mittels dieses Kühlmittelventils der Kühlmittelstrom zur schnelleren Aufheizung der Verbrennungskraftmaschine unterbrochen werden, was eine Verringerung der in der Warmlaufphase entstehenden Emissionen zur Folge hat.

Es wird somit eine Abgasführungsvorrichtung geschaffen mit der die Schadstoffemissionen und der Kraftstoffverbrauch aufgrund guter Kühlerwirkungsgrade und geringer Gewichte weiter gesenkt werden kann. Gleichzeitig wird der Montageaufwand und der benötigte Bauraum minimiert.

Ein Ausführungsbeispiel einer erfindungsgemäßen Abgasführungsvorrichtung ist in den Figuren dargestellt und wird nachfolgend beschrieben.
Figur 1 zeigt eine Draufsicht auf eine erfindungsgemäße Abgasführungsvorrichtung in perspektivischer Ansicht.
Figur 2 zeigt eine teilweise aufgeschnittene Ansicht der erfindungsgemäßen Abgasführungsvorrichtung der Figur 1 in perspektivischer Darstellung.
Figur 3 zeigt einen Querschnitt der erfindungsgemäßen Abgasführungsvorrichtung in geschnittener Darstellung.

Die in den Figuren dargestellte Abgasführungsvorrichtung weist einen Abgaskrümmer 2 für einen 6-Zylinder-Motor auf, an dem sechs Abgaseinlässe 4, 6 ausgebildet sind, die über Flanschflächen 8 an einem Zylinderkopf zur fluidführenden Verbindung befestigt werden können.

Die Abgaseinlässe 4, 6 sind an einem Gehäuse 7 des Abgaskrümmers 2 in zwei Gruppen aufgeteilt, wobei die Abgaseinlässe 4 die erste Gruppe bilden und in einen ersten Abgaskanal 10 im Gehäuse 7 des Abgaskrümmers 2 münden, der parallel zu einem zweiten Abgaskanal 12 im Gehäuse 7 des Abgaskrümmers 2 angeordnet ist, in den die zweite Gruppe von Abgaseinlässen 6 mündet.

Am Abgaskrümmer 2 ist ein erster zweiflutigen Auslass 14 ausgebildet, dessen erste Flut 16 in Strömungsverbindung zum ersten Abgaskanal 10 steht und dessen zweite Flut 18 in Strömungsverbindung zum zweiten Abgaskanal 12 steht. Dieser Auslass 14 weist eine Flanschfläche 20 auf, über die der Abgaskrümmer 2 entweder direkt oder über Rohrleitungen mit einer Turbine eines Turboladers verbunden werden kann.

Die beiden Abgaskanäle 10, 12 weisen jeweils einen Durchlass 22, 24 in zwei Einlasskammern 26 eines Kanalgehäuses 28 eines Abgasrückführventils 30 auf, von denen eine Einlasskammer 26 in der Figur 2 zu erkennen ist, und welches am Gehäuse 7 des Abgaskrümmers 2 befestigt ist. Das Abgasrückführventil 30 ist in vorliegendem Ausführungsbeispiel als Klappenventil ausgebildet ist, auf dessen Welle 32 zwei Klappenkörper 36 angeordnet, welche jeweils einen Ausgang der Einlasskammern 26 beherrschen. Die Welle 32 ist im Kanalgehäuse 28 gelagert und ragt zur Betätigung durch das Kanalgehäuse 28 in einen Aktuator 34 des Abgasrückführventils 30. Jeder Klappenkörper 36 gibt dabei einen von der Stellung des Aktuators 34 beziehungsweise der Welle 32, auf der die Klappenkörper 36 befestigt sind, abhängigen Durchströmungsquerschnitt im Kanalgehäuse 28 frei.

Im Kanalgehäuse 28 wird das Abgas um 180° umgelenkt und strömt zurück in das Gehäuse 7 des Abgaskrümmers 2, das sich parallel zu den beiden Abgaskanälen 10, 12 erstreckt. In diesem Bereich des Gehäuses 7 ist ein Wärmetauschergehäuse 38 angeordnet, welches Rippen 40 aufweist, die sich ins Innere des Wärmetauschergehäuses 38 zur Verbesserung des Wärmeübergangs erstrecken. Das Wärmetauschergehäuse 38 ist von Kühlmittel umströmt, weiches zwischen dem Wärmetauschergehäuse 38 und dem Gehäuse 7 des Abgaskrümmers 2 strömt, so dass dieser Teil des Gehäuses 7 mit dem Wärmetauschergehäuse 38 einen Wärmetauscher 42 bildet, dessen innere, Abgas durchströmte Kanäle von einem äußeren Kühlmittelmantel 44 durch das Wärmetauschergehäuse 38 getrennt ist. Einer dieser Abgas durchströmten Kanäle steht in fluidische Verbindung mit dem ersten Abgaskanal 10 über die erste Einlasskammer 26, während der andere über die zweite, nicht dargestellte Kammer mit dem zweiten Abgaskanal 12 in fluidischer Verbindung steht.

Der Kühlmittelmantel 44 erstreckt sich im vorliegenden Ausführungsbeispiel, wie insbesondere in Figur 3 zu erkennen ist, auch in Bereiche 46 oberhalb und unterhalb des ersten und zweiten Abgaskanals 10, 12, so dass diese ebenfalls durch das Kühlmittel gekühlt werden. Dies ermöglicht die Ausbildung des Abgaskrümmers 2 beispielsweise aus Leichtmetallguss.

Zusätzlich erstreckt sich der Kühlmittelmantel 44 über eine Verbindungsöffnung 47 in einen im äußeren Bereich des Gehäuses 7 angeordneten Kühlmittelkanal 48 und von hier aus in einen im Kanalgehäuse 28 des Abgasrückführventils 30 angeordneten Kühlmittelabschnitt 50, wodurch das Kanalgehäuse 28 ebenfalls vor Überhitzung geschützt wird. Auch eine zusätzliche Umströmung der Klappe 36 über einen Kühlmittelkanal 52 im umgebenden Kanalgehäuse 28, der mit dem Kühlmittelmantel 44 in fluidischer Verbindung steht, ist ausführbar, wodurch der Aktuator 34 zusätzlich gegen thermische Überlastung geschützt wird.

Stromabwärts des Wärmetauschers 42 ist am Gehäuse 7 des Abgaskrümmers 2 ein Anschlussgehäuse 54 eines Nachkühlers 56 befestigt, dessen Innengehäuse 58 mit dem Wärmetauschergehäuse 38 verbunden ist. Der Kühlmittelmantel 44 des Wärmetauschers 42 erstreckt sich in das Anschlussgehäuse 54, so dass das Innengehäuse 58 ebenfalls von Kühlmittel umströmt wird.

Am Anschlussgehäuse 54 des Nachkühlers 56 ist ein Rohrgehäuse 60 angeordnet, weiches einen zweiten Abgasauslass 62 aufweist, der mit dem Saugrohr der Verbrennungskraftmaschine zur Rückführung des Abgases verbunden ist. Im vorliegenden Ausführungsbeispiel ist an diesem Rohrgehäuse 60 ein Abgasmassenstromsensor 64 zur Bestimmung des rückgeführten Abgasstromes angeordnet. Des Weiteren sind innerhalb des Rohrgehäuses 60 Rückschlagventile angeordnet. Erst hinter den Rückschlagventilen wird die Trennung der beiden Abgaskanälen 10, 12, die sich über das Abgasrückführventil 30 und den Wärmetauscher 42 bis zu den Rückschlagventilen fortsetzt, aufgehoben. So können Pulsationen im Abgasstrang zur Erhöhung der Abgasrückführrate genutzt werden.

Je nach Stellung der Klappen 36 wird somit der in den Abgaskrümmer 2 strömende Abgasstrom in entsprechenden Anteilen über die Abgaskanälen 10, 12 zum Abgasauslass 14 und von hier zum Turbolader oder über das Abgasrückführventil 30 und den Wärmetauscher 42 zum zweiten Abgasauslass 62 und von hier aus zum Saugrohr geleitet.

Das beschriebene Ausführungsbeispiel ist als Baueinheit einfach zu montieren und ermöglicht eine bauraumreduzierende Anordnung des Wärmetauschers im Gehäuse des Abgaskrümmers, wodurch Leitungen entfallen. Die Durchströmung des Abgaskrümmers mit dem Kühlmittel führt sowohl zu einer effektiven Kühlung des Abgaskrümmers selbst, um diesen aus Blech oder Leichtmetall herstellen zu können als auch mit der Anordnung des Wärmetauschers im Gehäuse des Abgaskrümmers zu einem hohen Kühlerwirkungsgrad bei der Abgasrückführung.

Es sollte deutlich sein, dass der Schutzbereich der Ansprüche nicht auf das beschriebene Ausführungsbeispiel begrenzt ist, sondern verschiedene konstruktive Änderungen, insbesondere bezüglich der Anordnung der Kanäle zueinander oder der Trennflächen der Gehäuse denkbar sind. Selbstverständlich können auch unterschiedliche Arten von Abgasrückführventilen verwendet werden. Insbesondere kann zur schnelleren Aufheizung am Abgaskrümmer zusätzlich ein Kühlmittelventil angeordnet werden, über welches der Kühlmittelstrom abschaltbar ist.

## Patentansprüche

1. Abgasführungsvorrichtung für eine Verbrennungskraftmaschine mit einem Abgaskrümmer (2) mit einem Gehäuse (7), in dem zumindest ein Abgaskanal (10, 12), mehrere Abgaseinlässe (4, 6), welche mit Abgaskanälen eines Zylinderkopfes oder eines Kurbelgehäuses fluidisch verbunden sind und zumindest ein Abgasauslass (14) ausgebildet sind,
einem Abgasrückführventil (30), welches direkt am Abgaskrümmer (2) angeordnet ist und
zumindest einem Kühlmittelkanal, der im Gehäuse (7) des Abgaskrümmers (2) ausgebildet ist,
**dadurch gekennzeichnet, dass**
im Gehäuse (7) des Abgaskrümmers (2) ein Wärmetauscher (42) ausgebildet ist, dessen Durchströmung über das Abgasrückführventil (30) regelbar ist, wobei der erste Abgasauslass (14) des Abgaskrümmers (2) stromaufwärts des Wärmetauschers (42) angeordnet ist und ein zweiter Abgasauslass (62) des Abgaskrümmers (2) stromabwärts des Wärmetauschers (42) angeordnet ist.

2. Abgasführungsvorrichtung für eine Verbrennungskraftmaschine nach Anspruch 1,
**dadurch gekennzeichnet, dass**
der Kühlmittelkanal des Abgaskrümmers (2) einen Kühlmittelmantel (44) des Wärmetauschers (42) bildet.

3. Abgasführungsvorrichtung für eine Verbrennungskraftmaschine nach einem der Anspruch 2,
**dadurch gekennzeichnet, dass**
der zumindest eine stromaufwärts des Abgasrückführventils (30) und des Wärmetauschers (42) angeordnete Abgaskanal (10, 12) des Abgaskrümmers (2) zumindest teilweise von Bereichen (46) des Kühlmittelmantels (44) umgeben ist.

4. Abgasführungsvorrichtung für eine Verbrennungskraftmaschine nach einem der vorhergehenden Ansprüche,
**dadurch gekennzeichnet, dass**
der zumindest eine Abgaskanal (10, 12) und der Wärmetauscher (42) im Wesentlichen parallel zueinander angeordnet und zumindest teilweise in entgegengesetzter Richtung durchströmt sind.

5. Abgasführungsvorrichtung für eine Verbrennungskraftmaschine nach einem der vorhergehenden Ansprüche,
**dadurch gekennzeichnet, dass**
der erste Abgasauslass (14) zu einem Turbolader führt und zweiflutig ausgebildet ist, wobei die erste Flut (16) mit einem ersten Abgaskanal (10) verbunden ist, der mit einer ersten Zylindergruppe fluidisch verbunden ist und die zweite Flut (18) mit einem zweiten Abgaskanal (12) verbunden ist, der mit einer zweiten Zylindergruppe fluidisch verbunden ist, wobei der erste und der zweite Abgaskanal (10, 12) parallel zueinander angeordnet sind und jeweils einen Durchlass (22, 24) zu Einlasskammern (26) des Abgasrückführventils (30) aufweisen.

6. Abgasführungsvorrichtung für eine Verbrennungskraftmaschine nach einem der vorhergehenden Ansprüche,
**dadurch gekennzeichnet, dass**
das Gehäuse (7) des Abgaskrümmers (2) ein Leichtmetallgussteil ist.

7. Abgasführungsvorrichtung für eine Verbrennungskraftmaschine nach einem der vorhergehenden Ansprüche,
**dadurch gekennzeichnet, dass**
am Abgaskrümmer (2) ein Kühlmittelventil vorgesehen ist, über welches der Kühlmittelstrom abschaltbar ist.
